# FASCICULE DE BREVET EUROPEEN

(11) **EP 1 158 613 B1**
(45) Date de publication et mention de la délivrance du brevet: **09.04.2008**
(21) Numéro de dépôt: 01420108.1
(22) Date de dépôt: 14.05.2001
(51) Int. Cl.: H01R 4/48

(54) **Ressort de connexion**
Federanschluss
Connection spring

(30) Priorité: 24.05.2000 FR 0006657
(43) Date de publication de la demande: 28.11.2001
(73) Titulaire: ABB France, 92500 Rueil Malmaison (FR)
(72) Inventeur: Bechaz, Bernard, 69300 Caluire (FR); France, Philippe, 42140 Chazelles sur Lyon (FR)
(74) Mandataire: Maureau, Philippe

(56) Documents cités:
- EP-A- 0 597 190
- DE-A- 3 122 303
- DE-C- 19 805 903
- US-A- 6 010 376

## Description

La présente invention concerne un ressort de connexion. Un tel ressort est utilisé par exemple dans une borne de connexion pour permettre le raccordement d'un conducteur électrique.

Il est connu d'utiliser des ressorts pour venir maintenir l'extrémité d'un conducteur dénudé contre un rail d'amenée de courant dans une borne de raccordement. Les documents DE-37 27 091 ou DE-42 37 733 décrivent des bornes de raccordement de ce type. On trouve dans ces documents un ressort de connexion réalisé dans un matériau élastique plat plié pour former une boucle. Le ressort de connexion présente une branche d'appui destinée à venir reposer contre une barrette de connexion ou un rail d'amenée de courant, une branche de pincement repliée depuis la partie arrière du ressort de connexion en s'étendant transversalement à la barrette de connexion, ainsi qu'un arc élastique reliant ensemble par l'arrière la branche d'appui et la partie arrière. Une fenêtre destinée à recevoir une extrémité d'un conducteur dénudé et l'extrémité de la barrette de connexion est réalisée dans la branche de pincement. L'extrémité dénudée d'un conducteur est disposée le long de la barrette de connexion du côté opposé à la branche d'appui du ressort. Ainsi, le ressort vient plaquer cette extrémité dénudée contre la barrette conductrice.

Un dispositif de ce type peut également être utilisé pour réaliser une connexion auto-dénudante d'un câble électrique. Dans ce cas, le ressort sert à accumuler l'énergie nécessaire pour dénuder un câble électrique et venir le coincer dans une fente de connexion, et à restituer cette énergie le moment venu.

Ces ressorts de connexion doivent garantir une force d'appui exercée sur le conducteur dénudé vers la barrette de connexion afin d'obtenir une bonne pression de contact et de ce fait une bonne connexion électrique. Ces forces relativement importantes induisent des contraintes internes élevées notamment lorsque le ressort est bandé. Ces contraintes apparaissent plus particulièrement au niveau de l'arc élastique.

Pour maintenir ces contraintes à un niveau compatible avec les caractéristiques du matériau, il faut augmenter la taille du ressort, ce qui entraîne une augmentation de l'encombrement et du coût de la connexion.

Le document DE19805903 décrit une borne de connexion selon le préambule de la revendication 1.

La présente invention a alors pour but de fournir un ressort de connexion dans lequel les contraintes sont réduites par rapport à un ressort de connexion de l'art antérieur, sans augmentation de l'encombrement.

A cet effet, l'invention propose une borne de connexion selon la revendication 1.

Ainsi, la branche d'appui repose par ses deux extrémités sur la barrette conductrice. Lorsque le ressort de connexion est déformé, les deux points d'appui ont tendance à s'écarter l'un de l'autre en glissant sur la barrette ouvrant ainsi le coude de la branche d'appui. Cette déformation permet d'encaisser une partie des contraintes nécessaires pour bander le ressort. L'apparition de contraintes dans la branche d'appui permet de diminuer les contraintes dans la zone de liaison. C'est dans cette dernière que les contraintes sont les plus importantes. La forme coudée de la branche d'appui permet ainsi une meilleure répartition des contraintes.

Dans une forme de réalisation préférée, lorsque la branche d'appui est en appui sur la barrette conductrice plane, la distance séparant l'intérieur du coude de la barrette conductrice est comprise entre deux et quatre fois l'épaisseur du matériau utilisé pour réaliser le ressort.

Dans un ressort de connexion selon l'invention, la partie arrière du ressort peut être par exemple sensiblement rectiligne.

De toute façon, l'invention sera bien comprise à l'aide de la description qui suit en référence au dessin schématique annexé représentant à titre d'exemple non limitatif une forme de réalisation préférentielle d'un ressort de connexion selon l'invention.
Figure 1 est une vue en perspective de ce ressort de connexion, et
Figure 2 est une vue en élévation de ce ressort mis en place sur une barrette de connexion.

La figure 1 montre un ressort de connexion 2 selon l'invention. Il présente une forme de boucle comportant une branche d'appui 4 et une branche mobile 6. Une zone de liaison 8 relie les deux branches 4 et 6 en formant une boucle. Ce ressort est réalisé dans une bande de matériau plat, par exemple une bande de tôle en acier.

La branche d'appui 4 est destinée à venir reposer contre une barrette de liaison 10 conductrice.

La branche d'appui 4 présente une forme coudée. Son coude 12 est orienté vers l'intérieur de la boucle. Ainsi, la face convexe de la branche d'appui 4 se situe à l'intérieur de la boucle du ressort. Lorsque la branche d'appui 4 vient reposer contre la barrette de liaison 10, elle est au contact de cette barrette sensiblement au niveau de son extrémité libre 14 et au niveau de la zone de transition entre la branche d'appui 4 et la zone de liaison 8. De part et d'autre du coude 12, la branche d'appui présente des sections sensiblement rectilignes et planes.

L'angle formé au niveau du coude 12 est d'environ 130°. Selon la taille du ressort de connexion, cet angle peut varier. Cet angle sera généralement compris entre 110 et 160°. La distance séparant l'intérieur du coude de la barrette de connexion et référencée d sur la figure 2 est sensiblement égale à trois fois l'épaisseur de la bande de tôle utilisée pour réaliser le ressort de connexion. Selon les formes de réalisation de l'invention, cette distance d sera supérieure à l'épaisseur de la bande de matériau utilisée pour réaliser le ressort et inférieure à cinq fois cette épaisseur.

La branche mobile 6 présente également une forme coudée. Elle présente un premier bras formant une branche de pincement 16, un coude 18 et une partie arrière 20 sensiblement plane et rectiligne. La branche de pincement 16 est destinée à se déplacer sensiblement perpendiculairement à la barrette de connexion 10. Le mouvement de cette branche de pincement 16 est une translation combinée à une légère rotation. La figure 2 montre que sur toute la course de cette branche de pincement 16, une rotation est réalisée. Sur cette figure 2, le ressort de connexion 2 est représentée en trait plein dans sa position de repos et en trait mixte dans sa position bandée.

La branche de pincement 16 présente une ouverture 20 de forme rectangulaire allongée s'étendant longitudinalement par rapport à la branche de pincement 16. Cette ouverture 20 est destinée à recevoir d'une part la barrette de liaison 10 et d'autre part une extrémité dénudée d'un conducteur à raccorder.

Le coude 18 réalise un angle d'environ 90°. Il relie la branche de pincement 16 à la partie arrière rectiligne 22 du ressort de connexion.

La connexion d'un conducteur s'effectue de manière classique. Il n'est pas nécessaire de décrire celle-ci en détail ici. Lorsque, pour réaliser une connexion, on vient bander le ressort 2, celui-ci vient prendre la position représentée en trait mixte sur la figure 2. On remarque que la branche d'appui est alors déformée par rapport à la position de repos représentée en trait plein sur cette figure. Ainsi, il apparaît des contraintes mécaniques dans le matériau au niveau de cette branche d'appui. Il a été montré que l'apparition de contraintes mécaniques dans la branche d'appui permettait de diminuer les contraintes existant au niveau de la zone de liaison 8. Ceci est intéressant car c'est au niveau de cette zone de liaison 8 que les contraintes sont les plus élevées. Grâce à la forme coudée de la branche d'appui 4, on arrive ainsi à mieux répartir les contraintes mécaniques imposées au ressort de connexion lorsque celui-ci est bandé entre la branche d'appui 4 et la zone de liaison 8. Les contraintes mécaniques au niveau de la branche mobile restent modérées.

Comme il va de soi, l'invention ne se limite pas à la forme de réalisation préférentielle décrite ci-dessus à titre d'exemple non limitatif ; elle en embrasse au contraire toutes les variantes de réalisation dans le cadre des revendications ci-après.

## Revendications

1. Borne de connexion comprenant :
- une barrette conductrice (10)
- un ressort de connexion (2) pour conducteur électrique, réalisé dans un matériau élastique plat, qui présente :
o une première branche d'appui (4) qui est destinée à reposer contre une barrette conductrice (10) fixe d'une borne de raccordement (D),
o une seconde branche (6) coudée mobile, présentant d'une part, du côté de son extrémité libre, une partie (16) sensiblement plane munie d'une ouverture (20) destinée au passage de l'extrémité d'un conducteur à raccorder et d'autre part une partie arrière (22) faisant face à la première branche d'appui (4),
o ainsi qu'une zone de liaison (8) reliant les deux branches (4, 6) en formant une boucle,
le ressort de connexion (2) présentant un coude vers l'intérieur de la boucle de telle sorte que la branche d'appui est en appui par ses deux extrémités sur la barrette conductrice (10),
**caractérisée en ce que**
la barrette conductrice est plane,
le coude formé par la branche d'appui est élastiquement déformable pour absorber une partie des contraintes résultant de la compression du ressort.

2. Borne de connexion selon la revendication 1, **caractérisée en ce que** lorsque la branche d'appui (4) est en appui sur la barrette conductrice plane (10), la distance (d) séparant l'intérieur du coude (12) de la barrette conductrice (10) est inférieure à cinq fois l'épaisseur du matériau utilisé pour réaliser le ressort.

3. Borne de connexion selon la revendication 2, **caractérisée en ce que** lorsque la branche d'appui (4) est en appui sur la barrette conductrice (10) plane, la distance (d) séparant l'intérieur du coude (12) de la barrette conductrice est comprise entre deux et quatre fois l'épaisseur du matériau utilisé pour réaliser le ressort.

4. Borne de connexion selon l'une des revendications 1 à 3, **caractérisée en ce que** l'angle formé au niveau du coude de la branche d'appui est compris sensiblement entre 110° et 160°.

5. Borne de connexion selon la revendication 4, **caractérisée en ce que** l'angle, au niveau du coude, est sensiblement égal à 130°.

6. Borne de connexion selon l'une des revendications 1 à 5, **caractérisée en ce que** la partie arrière (22) du ressort est sensiblement rectiligne.

## Claims

1. Connection terminal comprising:
- a conductive bar (10);
- a connection spring (2) for an electrical conductor, made of a flat resilient material, which has:
• a first support branch (4) which is designed to be supported against a fixed conductive bar (10) of a connection terminal (D);
• a second, mobile bent branch (6) which has firstly on its free end side a substantially flat part (16) which is provided with an opening (20) designed for passage of the end of a conductor to be connected, and secondly a rear part (22) which faces the first support branch (4);
• as well as a connection area (8) which connects the two branches (4, 6), thus forming a loop,
the connection spring (2) having a bend towards the interior of the loop, such that the support branch is supported by means of its two ends on the conductive bar (10),
**characterised in that**:
the conductive bar is flat;
the bend formed by the support branch is resiliently deformable, in order to absorb part of the stresses derived from the compression of the spring.

2. Connection terminal according to claim 1, **characterised in that**, when the support branch (4) is supported on the flat conductive bar (10), the distance (d) which separates the interior of the bend (12) from the conductive bar (10) is less than five times the thickness of the material used to produce the spring.

3. Connection terminal according to claim 2, **characterised in that**, when the support branch (4) is supported on the flat conductive bar (10), the distance (d) which separates the interior of the bend (12) from the conductive bar is between two and four times the thickness of the material used to produce the spring.

4. Connection terminal according to one of claims 1 to 3, **characterised in that** the angle formed at the level of the bend of the support branch is substantially between 110° and 160°.

5. Connection terminal according to claim 4, **characterised in that** the angle at the level of the bend is substantially equal to 130°.

6. Connection terminal according to any one of claims 1 to 5, **characterised in that** the rear part (22) of the spring is substantially straight.

## Patentansprüche

1. Verbindungsklemme, umfassend:
eine leitende Schiene (10)
eine aus einem flachen, elastischen Material gebildete Verbindungsfeder (2) für einen Stromleiter, welche aufweist:
einen ersten Anschlagsschenkel (4), der dazu bestimmt ist, sich gegen eine feste leitende Schiene (10) einer Anschlussklemme (D) anzulegen,
einen gebogenen, beweglichen zweiten Schenkel (6), der einerseits auf der Seite seines freien Endes einen im Wesentlichen ebenen Teil (16) aufweist, der mit einer Öffnung (20) versehen ist, die dazu bestimmt ist, ein Ende eines zu verbindenden Leiters hindurchtreten zu lassen, und der andererseits einen hinteren Teil (22) aufweist, der dem ersten Anschlagsschenkel (4) zugewandt ist,
sowie einen Verbindungsbereich (8), der die beiden Schenkel (4, 6) unter Ausbildung einer Schleife miteinander verbindet,
wobei die Verbindungsfeder (2) einen derart in Richtung des Innenraums der Schleife ausgebildeten Bogen aufweist, dass der Anschlagsschenkel mittels seiner beiden Enden auf der leitenden Schiene (10) in Anlage gebracht ist,
**dadurch gekennzeichnet,**
**dass** die leitende Schiene eben ist,
**dass** der auf dem Anschlagsschenkel ausgebildete Bogen elastisch verformbar ist, um einen Teil der aus der Kompression der Feder resultierenden Spannungen zu absorbieren.

2. Verbindungsklemme gemäß Anspruch 1,
**dadurch gekennzeichnet, dass**, wenn der Anschlagsschenkel (4) auf der leitenden Schiene (10) in Anlage gebracht ist, der Abstand (d), welcher den Innenraum des Bogens (12) von der leitenden Schiene (10) trennt, kleiner ist als fünfmal die Dicke des zur Herstellung der Feder verwendeten Materials.

3. Verbindungsklemme gemäß Anspruch 2,
**dadurch gekennzeichnet, dass**, wenn der Anschlagsschenkel (4) auf der leitenden Schiene (10) in Anlage gebracht ist, der Abstand (d), welcher den Innenraum des Bogens (12) von der leitenden Schiene trennt, zwischen zwei- bis viermal die Dicke des zur Herstellung der Feder verwendeten Materials beträgt.

4. Verbindungsklemme gemäß einem der Ansprüche 1 bis 3,
**dadurch gekennzeichnet, dass** der im Bereich des Bogens des Anschlagsschenkels ausgebildete Winkel im Wesentlichen zwischen 110° und 160° beträgt.

5. Verbindungsklemme gemäß Anspruch 4,
**dadurch gekennzeichnet, dass** der Winkel im Bereich des Bogens im Wesentlichen gleich 130° ist.

6. Verbindungsklemme gemäß einem der Ansprüche 1 bis 5,
**dadurch gekennzeichnet, dass** der hintere Teil (22) der Feder im Wesentlichen geradlinig ist.
